# EUROPÄISCHE PATENTSCHRIFT

(11) **EP 1 524 235 B1**
(45) Veröffentlichungstag und Bekanntmachung des Hinweises auf die Patenterteilung: **15.11.2006**
(21) Anmeldenummer: 04017081.3
(22) Anmeldetag: 20.07.2004
(51) Int. Cl.: B66C 23/60, B66C 23/00, B66C 23/36

(54) **Kran sowie Verfahren zur Aufrichtung seines Auslegers**
Crane and method for errecting its jib
Grue et procédé pour la montage de sa flèche

(30) Priorität: 19.09.2003 DE 20314561 U
(43) Veröffentlichungstag der Anmeldung: 20.04.2005
(73) Patentinhaber: Liebherr-Werk Ehingen GmbH, 89584 Ehingen/Donau (DE)
(72) Erfinder: Willim, Hans-Dieter, 89079 Ulm (DE)
(74) Vertreter: Thoma, Michael

(56) Entgegenhaltungen:
- DE-A1- 19 814 636
- DE-B- 1 271 341
- US-A- 3 349 925
- US-A- 5 484 069

## Beschreibung

Die vorliegende Erfindung betrifft einen Kran gemäß dem Oberbegriff von Anspruch 1.

Ein derartiger Kran ist aus der DE-19814636 bekannt.

Das Aufrichten von sehr langen Auslegern von Kränen wie z. B. Raupenkränen wird mit zunehmender Auslegerlänge immer schwieriger, da einerseits das Aufrichtemoment des am Boden liegenden Auslegers sehr groß wird, andererseits der Hebelarm der üblicherweise am Oberwagen und am Abspannbock angelenkten Verstellseile bezüglich der Drehachse des Abspannbocks bzw. des Auslegers sehr klein wird. Um die Abspann- bzw. Seilkräfte beim Aufrichten zu begrenzen, könnte grundsätzlich der Hebelarm der Verstellseile verbessert werden, indem der Abspannbock weiter nach hinten geneigt werden würde. Allerdings würde dann der Abspannbock bei steiler Auslegerstellung, d.h. bei einer Drehung des Auslegers um nahezu 90°, mitten auf der Drehbühne aufliegen.

Der vorliegenden Erfindung liegt daher die Aufgabe zugrunde, einen verbesserten Kran der eingangs genannten Art zu schaffen, der die Nachteile des Standes der Technik vermeidet und letzteren in vorteilhafter Weise weiterbildet. Vorzugsweise soll einerseits das Aufrichten des Auslegers erleichtert, andererseits das Aufrichten des Auslegers in sehr steile Stellungen nicht behindert werden.

Erfindungsgemäß wird diese Aufgabe durch einen Kran gemäß Anspruch 1 gelöst.

Erfindungsgemäß zeichnet sich der Kran also durch eine Winkeleinstellvorrichtung aus, mittels derer die Winkelstellung des Abspannbocks relativ zum Ausleger bei aufgerichtetem Ausleger einstellbar ist. Hierdurch kann zum Aufrichten des Auslegers der Abspannbock zunächst vom Ausleger weg nach hinten in eine Aufrichtestellung mit relativ großem Winkel zwischen Abspannbock und Ausleger geschwenkt werden. In dieser Aufrichtestellung des Abspannbocks erhält die Verstellvorrichtung bzw. -verseilung einen verbesserten Hebelarm bezüglich des Schwenkpunktes des Abspannbocks bzw. des Auslegers, wodurch das Aufrichten des Auslegers aus der am Boden liegenden Stellung erleichtert wird. Sobald der Ausleger ein Stück weit, vorzugsweise zumindest 45° oder mehr, aufgewippt ist, kann der Abspannbock zum Ausleger hin in eine Betriebsstellung mit vergleichsweise kleinerem Winkel zwischen Abspannbock und Ausleger geschwenkt werden. In dieser Betriebsstellung des Abspannbocks kann sodann der Ausleger noch weiter in sehr steile Stellungen aufgewippt werden, ohne dass der Abspannbock auf der Oberseite der Drehbühne des Krans aufstehen würde.

Die Winkeleinstellvorrichtung zur Verstellung der Winkelstellung des Abspannbocks relativ zum Ausleger besteht aus einer Längeneinstellvorrichtung, mittels derer die Länge der Abspannung zwischen Abspannbock und Ausleger eingestellt werden kann. Die Längeneinstellvorrichtung kann grundsätzlich verschieden ausgebildet sein. Denkbar wäre es, den Anlenkpunkt der Abspannung am Ausleger verschieblich auszubilden oder die Abspannung als Seil auszubilden und um den Abspannbock umzulenken und dort mit einer Winde oder einem Kraftheber und einem Seilschloss verstellbar anzuschlagen. Die Längeneinstellvorrichtung kann aus einem in die Abspannung eingebauten fremdenergiebetätigbaren Zugmittel bestehen, mittels dessen die tatsächliche Länge der Abspannung verändert werden kann, d.h. die Abspannung kann verlängert oder verkürzt werden. Insbesondere kann ein hydraulischer Kraftheber und/oder eine Verstellflasche in die Abspannung eingebaut sein.

Die genannte Längeneinstellvorrichtung kann zwischen der Spitze des Abspannbocks und dem Ausleger in die Abspannung eingebaut sein. Die Abspannung kann hierdurch fest einerseits am Abspannbock und andererseits am Ausleger angeschlagen sein.

Die Verstellvorrichtung, mittels derer der Ausleger auf- und abwippbar ist, kann ein Verstellseil, das zwischen dem Oberwagen einerseits und dem Abspannbock andererseits mehrfach eingeschert ist umfassen. Zum Aufwippen des Auslegers wird die Verstellvorrichtung verkürzt, wodurch der Ausleger nach oben geschwenkt wird, wobei der Abspannbock synchron nach hinten geschwenkt wird. Wird das Verstellseil nachgelassen und dadurch die Verstellvorrichtung ausgefahren, wird der Ausleger abgewippt, wobei der Abspannbock synchron mitschwenkt.

Um günstige Hebelverhältnisse zu erreichen, ist der Abspannbock also zwischen einer Aufrichtestellung und einer Betriebsstellung verstellbar, und zwar bei aufgerichtetem Ausleger, wobei in der Aufrichtestellung der Abspannbock einen größeren Winkel zum Ausleger einnimmt als in der Betriebsstellung. Dieser Winkel zwischen Abspannbock und Ausleger kann sowohl in der Aufrichtestellung als auch in der Betriebsstellung unterschiedlich bemessen werden, um einerseits bei verschiedenen Geometrien optimale Hebelverhältnisse zu erreichen und andererseits den Wippbereich des Auslegers ausreichend groß zu bemessen. Nach einer vorteilhaften Ausführung der Erfindung kann der Abspannbock in der Aufrichtestellung einen Winkel von 90° oder mehr zum Ausleger einnehmen, während er in der Betriebsstellung einen Winkel von weniger als 90° zum Ausleger einnimmt. Nach einer günstigen Ausgestaltung kann vorgesehen sein, dass der Abspannbock in der Aufrichtestellung etwa einen Winkel von 100° zum Ausleger einnimmt.

Nachfolgend wird die Erfindung anhand eines bevorzugten Ausführungsbeispiels und zugehöriger Zeichnungen näher erläutert. In den Zeichnungen zeigen:
- Fig. 1:: eine schematische Seitenansicht eines Krans mit noch am Boden liegendem Ausleger, wobei ein Abspannbock, über den die Abspannung des Auslegers geführt ist, noch in einer Grundstellung ist, die der Betriebsstellung entspricht,
- Fig. 2:: eine schematische Seitenansicht des Krans aus Fig. 1, wobei der Abspannbock in eine Aufrichtestellung nach hinten geschwenkt wurde, um für das Aufrichten des Auslegers günstige Hebelverhältnisse zu erreichen,
- Fig. 3:: eine schematische Seitenansicht des Krans aus den vorhergehenden Figuren, wobei der Ausleger bereits ein Stück weit aufgerichtet wurde, der Abspannbock jedoch noch nicht in seine Betriebsstellung geschwenkt wurde, und
- Fig. 4:: eine schematische Seitenansicht des Krans aus den vorhergehenden Figuren, wobei der Ausleger gänzlich steil aufgerichtet ist und der Abspannbock zum Ausleger hin in seine Betriebsstellung geschwenkt wurde.

Der in den Figuren gezeigte Kran umfasst einen Unterwagen 1, der ein Fahrwerk 2 in Form eines Raupenfahrwerkes mit zwei parallelen, rechts und links voneinander beabstandet angeordneten Ketten umfasst. Auf dem Unterwagen 1 ist um eine aufrechte Drehachse 3 drehbar ein Oberwagen bzw. eine Drehbühne 4 gelagert, die an ihrem vorderen Ende einen Ausleger 5 trägt, über dessen Spitze in an sich bekannter Weise ein Hubseil abläuft. Der Ausleger 5 ist um eine im wesentlichen horizontale Wippachse 6 wippbar an der Drehbühne 4 angelenkt, und zwar an deren vorderem Ende. An dem dem Ausleger 5 gegenüberliegenden rückwärtigen Ende der Drehbühne 4 ist ein Ballast 7 auf der Drehbühne 4 angeordnet, der dem vom Ausleger 5 induzierten Moment entgegenwirkt.

An dem Ausleger 5 ist eine Abspannung 8 befestigt, die an der Auslegerspitze und/oder zwischen der Auslegerspitze und dem an der Drehbühne 4 angelenkten Auslegerfuß am Ausleger 5 angeschlagen ist. Andererseits ist die Abspannung 8 an der Spitze eines Abspannbocks 9 angelenkt, der im Bereich des Anlenkpunktes des Auslegers 5 ebenfalls schwenkbar an der Drehbühne 4 angelenkt ist, und zwar um eine zur Wippachse 6 parallele Drehachse 10. An der Spitze des Abspannbocks 9 ist andererseits eine Verstellverseilung 11 angelenkt, die ein mehrfach eingeschertes Verstellseil aufweist und auf eine Wippwerkwinde 12 läuft, die an der Drehbühne 4 vorgesehen ist. Die Verstellverseilung 11 läuft zwischen der Abspannbockspitze und dem rückwärtigen Ende der Drehbühne 4 bzw. einem damit verbundenen Ballast und dient dem Auf- und Abwippen des Auslegers 5. Es versteht sich, dass zusätzlich zu dem Drehbühnenballast 7 ein Zusatzballast mit der Drehbühne 4 verbunden bzw. daran angehängt sein kann. Die Verstellverseilung könnte ggf. auch mit diesem Zusatzballast verbunden sein.

In der Abspannung 8 ist eine Längeneinstellvorrichtung 12 in Form eines Zugmittels eingebaut. In der gezeichneten Ausführungsform, in der die Abspannung 8 einerseits am Ausleger 5 und andererseits an der Spitze des Abspannbocks 9 angeschlagen ist, ist die Längeneinstellvorrichtung 12 zwischen Abspannbockspitze und Ausleger in der Abspannung 8 eingebaut. Die Längeneinstellvorrichtung 12 kann dabei aus einem Hydraulikzylinder und/oder einer Verstellflasche bestehen. Sie bildet ein Verstellglied, dessen effektive Länge verändert werden kann, wodurch wiederum die Länge der Abspannung 8 zwischen Abspannbockspitze und Ausleger verändert werden kann.

Zum Aufrichten des Auslegers 5 kann mit Hilfe der Längeneinstellvorrichtung 12 folgendermaßen vorgegangen werden:

Bei dem noch auf dem Boden liegenden Ausleger 5 ist der Abspannbock 9 zunächst in seiner nach vorne zum Ausleger 5 hin geschwenkten Betriebsstellung. Die Längeneinstellvorrichtung 12 ist dabei in ihrer kurzen Stellung, so dass der Abspannbock 9 zum Ausleger 5 einen Winkel von weniger als 90° einnimmt, der in der gezeichneten Ausführungsform etwa zwischen 70° und 80° beträgt. In dieser Stellung hat die Verstellverseilung 11 einen relativ ungünstigen Hebelarm 13, wie Figur 1 zeigt. Um den Hebelarm 13 bezüglich der Wippachse 6 bzw. der Schwenkachse 10 zu verbessern, wird sodann die Längeneinstellvorrichtung 12 in ihre lange Stellung gebracht, wodurch der Abspannbock 9 nach hinten vom Ausleger 5 weggeschwenkt wird, wie dies Figur 2 zeigt. In dieser Aufrichtestellung besitzt der Abspannbock 9 einen größeren Winkle zum Ausleger 5, der in der gezeichneten Ausführungsform mehr als 90°, insbesondere etwa 100° beträgt. In der Aufrichtestellung des Abspannbocks 9 besitzt die Verstellverseilung 11 einen besseren, d.h. längeren Hebelarm 13 bezüglich der Schwenkachsen des Auslegers 5 bzw. des Abspannbocks 9, so dass die durch die Verstellverseilung 11 eingeleiteten Kräfte auf den Ausleger 5 ein größeres Drehmoment ausüben. Der Ausleger 5 kann dadurch mit geringerer Kraft in der Verstellverseilung 11 aufgerichtet werden.

Dabei wird der Ausleger 5 zunächst soweit aufgerichtet, bis der Abspannbock 9 kurz vor dem Anstehen an der Oberseite der Drehbühne 4 bzw. dem Ballast 7 ist, wie dies Figur 3 zeigt. Um den Ausleger 5 noch weiter aufwippen zu können, wird sodann die Längeneinstellvorrichtung 12 in ihre kurze Stellung gefahren. Die Abspannung 8 wird also verkürzt, wodurch der Abspannbock 9 relativ zu dem Ausleger 5 hin geschwenkt wird. In dieser Betriebsstellung, die Figur 4 zeigt, ist der Winkel zwischen Abspannbock 9 und Ausleger 5 entsprechend kleiner, vorzugsweise kleiner als 90°. Hierdurch kann der Ausleger 5 noch weiter aufgewippt werden, ohne dass der Abspannbock 9 an der Drehbühnenoberseite bzw. dem Ballast 7 ansteht.

## Patentansprüche

1. Kran mit einer um eine aufrechte Achse (3) drehbaren Drehbühne (4), einem an der Drehbühne (4) um eine Wippachse (6) wippbar angelenkten Ausleger (5), einer Abspannung (8), die einerseits mit dem Ausleger (5) und andererseits mit einem Abspannbock (9) verbunden ist, der um eine zur Wippachse (6) des Auslegers (5) parallele Achse (10) schwenkbar an der Drehbühne (4) und/oder am Auslegerfuß angelenkt ist, sowie einer Verstellvorrichtung (11) zum Auf- und Abwippen des Auslegers (5), die an dem Abspannbock (9) angreift, wobei im Betrieb der Ausleger (5) durch die Verstellvorrichtung (11) synchron mit dem Abspannbock (9), der von der Abspannung (8) in einer vorgegebenen Winkelstellung zum Ausleger (5) gehalten ist, auf- und niederwippbar ist, **dadurch gekennzeichnet, dass** in die Abspannung (8) zwischen Abspannbock (9) und Ausleger (5) ein Hydraulikzylinder (12) eingebaut ist, mittels dessen die Länge der Abspannung (8) und damit die Winkelstellung des Abspannbocks (9) zum Ausleger (5) bei aufgerichtetem Ausleger einstellbar ist, derart daß der Abspannbock (9) in einer Aufrichtestellung zum Aufrichten des Auslegers (5) einen größeren Winkel zum Ausleger (5) einnimmt als in der Betriebsstellung.

2. Kran nach dem vorhergehenden Anspruch, wobei die Verstellvorrichtung (11) zum Auf- und Abwippen des Auslegers ein mehrfach eingeschertes Verstellseil aufweist, das einerseits an der Drehbühne (4) und andererseits am Abspannbock (9) angelenkt ist.

3. Kran nach einem der vorhergehenden Ansprüche, wobei der Abspannbock (9) in der Aufrichtestellung einen Winkel von 90° oder mehr zum Ausleger (5) einnimmt und in der Betriebsstellung einen Winkel von weniger als 90° zum Ausleger (5) einnimmt.

## Claims

1. A crane comprising a slewing platform (4) which is slewable about an upright axis (3), a jib (5) which is articulated such that it is able to seesaw about a luffing axis (6), a guying (8) which is connected, on the one hand, to the jib (5) and, on the other hand, to a guying frame (9) being articulated to the slewing platform (4) and/or to the jib foot such that it is slewable about an axis (10) which is parallel to the luffing axis (6) of the jib (5), and an adjusting device (11) for seesawing the jib (5) up and down which acts upon the guying frame (9), wherein, in operation, the jib (5), by means of the adjusting device (11), can be seesawed up and down synchronously with the guying frame (9) which is held in a predetermined angle position relatively to the jib (5) by the guying (8),
**characterized in that**
between the guying frame (9) and the jib (5), a hydraulic cylinder (12) is fitted to the guying (8), by means of which the length of the guying (8) and thus, with the jib (5) being erected, the angle position of the guying frame (9) relatively to the jib (5) can be adjusted such that the guying frame (9) takes, in an erection position for erecting the jib (5), a greater angle relatively to the jib (5) than in its operating position.

2. The crane according to the preceding claim, wherein the adjusting device (11) for seesawing the jib up and down includes an adjusting rope reeved multiple times which is articulated, on the one hand, at the slewing platform (4) and, on the other hand, at the guying frame (9).

3. The crane according to any one of the preceding claims, wherein the guying frame (9), in its erection position, takes an angle of 90° or more relatively to the jib (5) and, in its operating position, takes an angle of less than 90° relatively to the jib (5).

## Revendications

1. Grue comportant une plate-forme tournante (4) qui pivote autour d'un axe debout (3), une flèche (5) articulée à la plate-forme tournante (4) de manière à pouvoir basculer autour d'un axe de bascule (6), un haubanage (8) relié d'une part à la flèche (5) et d'autre part à un chevalet de haubanage (9) qui est articulé à la plate-forme tournante (4) et/ou à la base de la flèche de manière à pouvoir pivoter autour d'un axe (10) qui est parallèle à l'axe de bascule (6) de la flèche (5), ainsi qu'un dispositif de réglage (11) destiné à faire basculer la flèche (5) vers le haut et le bas, qui agit sur le chevalet de haubanage (9), la flèche (5), par l'intermédiaire du dispositif de réglage (11), pouvant être basculée, en service, vers le haut et le bas de manière synchrone avec le chevalet de haubanage (9) qui est maintenu dans une position angulaire prédéterminée relativement à la flèche (5) par l'intermédiaire du haubanage (8),
**caractérisée en ce que**
un cylindre hydraulique (12) est monté au haubanage (8) entre le chevalet de haubanage (9) et la flèche (5), par l'intermédiaire duquel la longueur du haubanage (8) et ainsi la position angulaire du chevalet de haubanage (9) relativement à la flèche (5) peut être réglée de manière que, quand la flèche est érigée, le chevalet de haubanage (9), en position d'érection pour ériger la flèche (5), prend un angle plus grand relativement à la flèche (5) qu'en position de service.

2. Grue selon la revendication précédente, **caractérisée en ce que** le dispositif de réglage (11) destiné à faire basculer la flèche vers le haut et le bas comprend un câble y passé plusieurs fois qui est articulé d'une part à la plate-forme tournante (4) et d'autre part au chevalet de haubanage (9).

3. Grue selon l'une quelconque des revendications précédentes, **caractérisée en ce que** le chevalet de haubanage (9) prend, en position d'érection, un angle de 90° ou plus relativement à la flèche (5) et, en position de service, un angle de moins de 90° relativement à la flèche (5).
